# EUROPÄISCHE PATENTSCHRIFT

(11) **EP 1 835 065 B1**
(45) Veröffentlichungstag und Bekanntmachung des Hinweises auf die Patenterteilung: **03.11.2010**
(21) Anmeldenummer: 07003178.6
(22) Anmeldetag: 15.02.2007
(51) Int. Cl.: D06F 39/04

(54) **Laugenbehälter mit plattenförmiger Heizeinrichtung**
Tub with plate-shaped heating device
Cuve doté d'un dispositif de chauffage en forme de panneau

(30) Priorität: 14.03.2006 DE 102006012035
(43) Veröffentlichungstag der Anmeldung: 19.09.2007
(73) Patentinhaber: Miele & Cie. KG, 33332 Gütersloh (DE)
(72) Erfinder: Hollenhorst, Matthias, 59556 Lippstadt (DE)

(56) Entgegenhaltungen:
- EP-B1- 0 539 917
- DE-A1- 10 356 790
- DE-A1- 19 916 136
- DE-A1-102004 003 952
- DE-U- 1 898 429

## Beschreibung

Die Erfindung betrifft einen Laugenbehälter für eine Wäschebehandlungsmaschine, mit einer in einer unteren Wandung angeordneten Öffnung mit einem nach außen gerichteten Stutzen, in welche eine als plattenförmiger Heizkörper mit einem Randansatz ausgebildete Heizeinrichtung zur Aufheizung der im Laugenbehälter befindlichen Flüssigkeit eingesetzt ist, wobei die Heizeinrichtung Befestigungsmittel umfasst, die eine Befestigung der Heizeinrichtung am Stutzen bereitstellen, wobei ferner zwischen dem Innenumfang des Stutzens und dem Außenumfang des Randansatzes der Heizeinrichtung eine umlaufende Dichtung angeordnet ist.

Aus der EP 0 539 917 B1 ist ein Laugenbehälter bekannt, an dessen Boden bzw. Unterseite eine Öffnung mit einer Heizeinrichtung angeordnet ist. Die Heizeinrichtung ist plattenförmig ausgeführt und flüssigkeitsdicht in der Öffnung befestigt. Der Rand der Öffnung ist als zur Außenseite gerichteter kragenförmiger Ansatz ausgebildet, der zur Abdichtung und zur Befestigung der plattenförmigen Heizeinrichtung dient. Eine ringförmige Dichtung ist auf den Ansatz gestülpt, die auf der zur Öffnungsmitte weisenden Seite den Rand der plattenförmigen Heizeinrichtung umfasst. Mit einem Spannband, welches die Dichtung von außen umfasst, wird die Dichtung an den Ansatz des Laugenbehälters gedrückt, womit die Befestigung und die flüssigkeitsdichte Anlage der Heizeinrichtung bereitgestellt wird. An die ringförmige Dichtung werden hohe Anforderungen gestellt, da sie neben der Dichtigkeit auch die mechanische Befestigung der plattenförmigen Heizeinrichtung bereitstellt.

In der DE 103 56 790 A1 ist ein Durchlauferhitzer mit einem Gehäuseteil und einem daran befestigten Heizkörper offenbart, der als Topf mit einem schmalen, umlaufenden Steg ausgeführt ist. Am äußeren Rand des Stegs sind Laschen mit jeweils einer Öffnung angeformt, die sich jeweils senkrecht zur Ebene der Heizfläche erstrecken. Das Gehäuseteil besitzt um seine Öffnung umlaufend angeordnete Stege mit Rastnasen, die in die Öffnungen der Laschen hineinragen. Durch diese Anordnung wird ein Druck des Heizkörpers gegen das Gehäuseteil bewirkt, wenn die Stege mit den Öffnungen zusammenwirken.

Aus der DE 10 2004 003 952 A1 ist ein Laugenbehälter mit einer am Boden angeordneten plattenförmigen Heizeinrichtung bekannt. Dieser Laugenbehälter hat um die Öffnung für die Heizeinrichtung einen kragenförmigen Randansatz bzw. Stutzen, der die Anlage für eine ringförmige Dichtung bietet. Die Befestigung erfolgt über ein zusätzliches Federelement, welches mit seinem mittleren Scheitel gegen die Unterseite des plattenförmigen Heizkörpers drückt und sich an stegartigen Haltern an der unteren Behälterwand abstützt. Hierbei ist zu beachten, dass der dauerhafte Halt über das Federelement bereitgestellt werden muss.

Aus der DE 18 98 429 U ist ebenfalls ein Laugenbehälter mit einer am Boden angeordneten plattenförmigen Heizeinrichtung bekannt. Auch dieser Laugenbehälter hat um die Öffnung für die Heizeinrichtung einen kragenförmigen Randansatz, der an seinem freien Ende einen radial nach außen gerichteten umlaufenden Rand aufweist. Die Heizeinrichtung weist an ihrer Unterseite einen radial nach außen gerichteten Randansatz auf, welcher an dem Randansatz des Laugenbehälters anliegt. Über einen Spannring und eine umlaufende Dichtung wird der Randansatz der Heizeinrichtung an dem Randansatz der Öffnung im Laugenbehälter fixiert und abgedichtet. Diese Befestigungsart erfordert eine hohe Maßhaltigkeit für die kragenförmigen Umrandungen, die für die Aufnahme des Spannrings mit Dichtung geeignet sind. Bei einem Laugenbehälter aus Kunststoff ist diese Befestigungsart nicht so gut einsetzbar, da es einen hohen Aufwand erfordert, den Randansatz hinsichtlich der notwendigen Festigkeit im äußeren Umrandungsbereich auszubilden. Es ist ferner bei einem Laugenbehälter aus Kunststoff damit zu rechnen, dass sich bei Erwärmung der Randansatz am Laugenbehälter in einem stärkeren Maße ändert, als der Randansatz des Metallheizkörpers. Die unterschiedliche Materialausdehnung ist aufgrund der unterschiedlichen Wärmeausdehnungskoeffizienten von Kunststoff gegenüber Metall nicht zu vermeiden. Wegen dieser Verschiebungen genau an der Fügstelle zwischen Heizkörper und Kunststoffwandung können nach längerer Betriebszeit Undichtigkeiten auftreten.

Aus der DE 197 48 704 A1 ist ein Laugenbehälter aus Kunststoff mit einer Heizeinrichtung bekannt. Die Heizeinrichtung besteht aus rohrförmigen Heizstäben, die im Bereich des Laugenbehälterbodens befestigt sind. Die rohrförmigen Heizstäbe und die Befestigungsmittel benötigen einen Bauraum im unteren Bereich des Laugenbehälters, der während des Heizens mit Waschflüssigkeit gefüllt ist. Durch die Halterung wird sichergestellt, dass die Heizstäbe beabstandet zur Wandung befestigt werden, so dass Schäden durch Hitzeeinwirkung am Kunststoff vermieden werden.

Der Erfindung liegt somit die Aufgabe zugrunde, bei einem Laugenbehälter die Befestigung einer plattenförmigen Heizeinrichtung zu verbessern und eine dauerhafte Dichtigkeit bereitzustellen.

Erfindungsgemäß wird diese Aufgabe durch einen Laugenbehälter mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben der sehr guten und dauerhaften Dichtigkeit zwischen einem plattenförmigen Heizkörper und dem Öffnungsrand im Laugenbehälter darin, dass die Befestigung sehr zuverlässig unter Verwendung weniger Einzelteile bereitgestellt wird. Hierzu ist im Laugenbehälter im unteren Bereich eine Öffnung vorgesehen, die mit einem nach außen gerichteten Stutzen versehen ist. Die in die Öffnung eingesetzte Heizeinrichtung zur Aufheizung von im Laugenbehälter befindlicher Flüssigkeit, insbesondere Wasch,- oder Spülflüssigkeit, besteht aus einem plattenförmigen Heizkörper mit einem nach außen weisenden Randansatz, wobei zwischen Innenumfang des Stutzens und Außenumfang des Randansatzes der Heizeinrichtung eine umlaufende Dichtung angeordnet ist. Die Dichtung ist in ihrer Breite so dimensioniert, dass sie den Spalt zwischen Innenumfang des Stutzens und Außenumfang des Randansatzes zumindest nahezu vollständig ausfüllt, so dass unerwünschte Ablagerungen weitestgehend vermieden werden. Als plattenförmiger Heizkörper wird ein sogenannter Dickschichtheizkörper verwendet, bei dem auf der Seite, die nicht mit Flüssigkeit in Berührung kommt, die wärmeerzeugenden stromdurchflossenen Leiterbahnen aufgetragen sind. Die Leiterbahnen befinden sich nur im Bereich des plattenförmigen Teils, der Randansatz ist nicht mit Leiterbahnen versehen, da in diesem Bereich keine Wärme erwünscht ist. Alternativ sind auch Varianten denkbar, bei denen Heizröhren auf die Unterseite des plattenförmigen Teils aufgelötet sind. Zur Befestigung umfasst die Heizeinrichtung Befestigungsmittel, die als vom Randansatz ausgehende Klammern ausgebildet sind. Diese Klammern stellen mit korrespondierenden Mitteln an der Außenseite des Stutzens eine Befestigung der Heizeinrichtung bereit, indem sie auf den Außenumfang des Stutzens drücken und eine im Wesentlichen kraftschlüssige und/oder formschlüssige Verbindung herstellen. Die Klammern stellen jeweils eine radial zum Inneren der Öffnung gerichtete Krafteinwirkung auf den Stutzen bereit.

In der erfindungsgemäßen Ausführung ist um die Klemmschenkel der Heizeinrichtung ein umlaufendes Spannband angeordnet, welches geeignet ist, den Anpressdruck der Klammer bzw. des Klemmschenkel an den Stutzen zu verstärken. Hierdurch wird die Position der Klammern am Außenumfang des Stutzens und somit die Position der gesamten Heizeinrichtung fest und verdrehsicher fixiert.

In einer zweckmäßigen Ausführung ist die Öffnung mit dem nach außen gerichteten Stutzen kreisförmig bzw. mit einem im Wesentlichen kreisförmigen Querschnitt versehen. Der plattenförmige Heizkörper ist hierbei ebenfalls im Wesentlichen kreisförmig ausgebildet, und mit einem dem Kreis folgenden Randansatz versehen. Es versteht sich von selbst, dass der Heizkörper so dimensioniert ist, dass er in den Stutzen bzw. in die Öffnung einsetzbar ist.

Es ist ferner zweckmäßig, die Klammern einstückig mit dem Heizkörper und/oder dem umlaufenden Randansatz auszubilden. Mit dieser Maßnahme wird die Anzahl der Einzelteile gering gehalten. Die Heizeinrichtung, welche den plattenförmigen Heizkörper mit dem Randansatz und die daran angeformten Klammern umfasst, ist in dieser Ausführung als Stanz-Biegeteil oder als Tiefziehteil aus Blech hergestellt.

In einer vorteilhaften Ausführung sind die Klammern derart ausgebildet, dass sie einen verminderten Wärmeübergang von dem.plattenförmigen Heizkörper bzw. dem umlaufenden Randansatz zu den Bereichen der Klammern bereitstellen, die am Außenumfang des Stutzens anliegen. Hierbei wird der direkte Kontakt des sehr heißen Bereiches mit der Behälterwand bzw. mit dem Stutzen durch den Einsatz der Dichtung vermieden oder es liegen Teilbereiche der Heizeinrichtung in einem Abstand zum Stutzen. Die Bereiche zwischen dem plattenförmigen Heizkörper bzw. dem Randansatz und den direkt anliegenden Bereichen der Klammern sind so ausgebildet, dass ein Wärmefluss bzw. ein Wärmeübergang vermindert wird, so dass die direkt anliegenden Bereiche keine hitzebedingten Schäden an dem Stutzen verursachen können. Dies ist besonders wichtig bei einem Einsatz der Heizeinrichtung in einem Laugenbehälter aus Kunststoff. Ein weiterer Vorteil des verminderten Wärmeüberganges sind geringere Wärmeverluste, die durch abgeleitete Wärme in die Laugenbehälterwand entstehen.

Zur Bereitstellung eines verminderten Wärmeübergangs ist es zweckmäßig, dass die Klammern derart ausgeführt sind, dass sie im Bereich zwischen Randansatz und Anlagebereich am Außenumfang des Stutzens zumindest eine Ausnehmung besitzen. In einer alternativen Ausführung können die Klammern jeweils im Bereich zwischen Randansatz und Anlagebereich am Außenumfang des Stutzens mit einer geringeren Materialdicke ausgebildet sein.

In einer vorteilhaften Ausführung besitzen die Klammern vom Randansatz ausgehend jeweils einen Federschenkel und von diesem ausgehend einen Klemmschenkel, wobei der Federschenkel eine nach außen weisende Biegung aufweist, so dass der daran angeordnete Klemmschenkel einen Abschnitt aufweist, welcher im Wesentlichen parallel beabstandet zur Außenseite des Randansatzes verläuft. In den Zwischenraum ragt der Stutzen, sobald die Heizeinrichtung in die Öffnung des Laugenbehälters eingesetzt ist.

In einer weiteren vorteilhaften Ausführung besitzt der Stutzen an seinem äußeren Rand eine umlaufende, im Wesentlichen radial nach außen gerichtete Anformung. Diese Anformung, die im Schnitt eine Rastnase darstellt, stellt für den eingesetzten Heizkörper eine Hinterrastung der Klammer bereit.

In einer weiteren Ausführung ist die am Rand des Stutzens nach außen gerichtete Anformung abschnittsweise ausgeführt, so dass die Abschnitte mit einer Anformung und Abschnitte ohne Anformung umlaufend abwechselnd angeordnet sind. In dieser Ausführung ist es ferner vorteilhaft, dass das Befestigungsmittel bzw. die Klammern abschnittsweise umlaufend ausgebildet sind, so dass die Klammeren jeweils in einem Abstand voneinander angeordnet sind. Die Klammern bzw. die einzelnen Federschenkel oder Klemmschenkel der Klammern sind derart dimensioniert, dass sie in die Abschnitte ohne Anformung einsetzbar sind. Nach dem Einsetzen wird durch geringfügiges Verdrehen der Heizeinrichtung erreicht, dass die Anlagebereiche der Klammern hinter den Abschnitten mit der Anformung liegen und dadurch einen sicheren Halt bereitstellen.

In einer weiteren vorteilhaften Ausführung ist am Außenumfang des Stutzens zumindest eine Rastkante angeformt, die eine Verrastung einer Klammer in Umfangsrichtung bereitstellt. Nach dem Einsetzen und dem Verdrehen der Heizeinrichtung um das vorbestimmte Maß rastet zumindest eine Klammer hinter die Rastekante ein, wodurch die eingesetzte Heizeinrichtung gegen Verdrehung in die entgegengesetzte Drehrichtung gesichert ist.

In einer zweckmäßigen Ausführung ist die Heizeinrichtung mit einem Kodiermittel versehen, welches den Einsatz und/oder die Befestigung der Heizeinrichtung in einer vorbestimmten Position bereitstellt, wobei insbesondere die Drehlage vorbestimmt ist. Hierbei kann eine Klammer breiter ausgeführt werden und/ oder ein Abstand zwischen zwei Klammern gegenüber den anderen Abständen breiter oder schmaler ausgeführt werden, so dass eine Schlüssel-Schloss-Funktionalität bereitgestellt wird.

Ein Ausführungsbeispiel der Erfindung ist in den Zeichnungen rein schematisch dargestellt und wird nachfolgend näher beschrieben. Es zeigen:
- Fig. 1:: eine Wäschebehandlungsmaschine in einer skizzierten Schnittdarstellung;
- Fig. 2 und 3:: die eingesetzte Heizeinrichtung in einer Detailansicht;
- Fig. 4 bis 7:: eine Variante der Heizeinrichtung und
- Fig. 8:: die Variante der Heizeinrichtung in einer Detailansicht.

In Fig. 1 ist ein innerhalb einer Wäschebehandlungsmaschine 1 angeordneter Laugenbehälter 2 skizziert. Bei dem skizzierten Beispiel ist innerhalb des Laugenbehälters 2 eine horizontal drehbare Trommel 16 angeordnet, die stirnseitig beladbar ist. Der Laugenbehälter 2 besitzt in der unteren Wandung 3 eine Öffnung 4 mit einem nach außen angeformten Stutzen 5, in die eine Heizeinrichtung 6 eingesetzt und mit Befestigungsmitteln 8 am Stutzen befestigt ist.

Fig. 2 zeigt einen Ausschnitt der unteren Wandung 3 des Laugenbehälters 2. Die eingesetzte Heizeinrichtung 6 umfasst einen plattenförmigen Heizkörper 9, der mit wärmeerzeugenden Mitteln, wie Leiterbahnen oder Heizwendeln versehen ist. An der äußeren Umrandung sind am plattenförmigen Heizkörper 9 ein nach außen gerichteter Randansatz 10 und von diesem ausgehend als Klammern 8 ausgebildete Befestigungsmittel angeformt. Die Klammern 8 besitzen jeweils vom Randansatz 10 ausgehend einen nach außen gerichteten Federschenkel 11 und von diesem ausgehend einen Klemmschenkel 12, die mittels eines Spannbandes 15 gegen den Stutzen 5 gedrückt werden. In der detaillierten Darstellung gemäß Fig. 3 ist zu erkennen, dass in dem Spalt zwischen dem Randansatz 10 am plattenförmigen Heizkörper 9 und dem Stutzen 5 eine umlaufende oder ringförmige Dichtung 7 eingesetzt ist. Die Dichtung 7 ist derart ausgebildet bzw. dimensioniert, dass eine Dichtigkeit zwischen Heizeinrichtung 6 und Wandung 3 des Laugenbehälters 2 und ferner ein erhöhter Wärmewiderstand bereitgestellt wird, um möglichst wenig Hitze vom Heizkörper 9 bzw. vom Randansatz 10 in den Stutzen 5 bzw. in die Wandung 3 des Laugenbehälters 2 entweichen zu lassen. Vom Randansatz 10 ausgehend folgt ein nach außen gerichteter Federschenkel 11 und von diesem ausgehend ein Klemmschenkel 12, der in einem im Wesentlichen parallelen Abstand zum Randansatz 10 verläuft. Der Klemmschenkel 12 liegt mit seinem Anlagebereich 13 unmittelbar am Außenumfang 20 des Stutzens 5 an, wobei das umlaufende Spannband 15 eine erhöhte Kraft zum Andrücken des Klemmschenkels 12 an den Stutzen 5 bereitstellt. Der Stutzen 5 besitzt am äußeren Rand eine umlaufende Anformung 14, die im Schnitt eine nach außen weisende Kante darstellt. Beim Einsetzen der Heizeinrichtung 6 rastet der Klemmschenkel 12 bzw. der Anlagebereich 13 hinter die Anformung 14, wodurch eine sichere Befestigung des Heizeinrichtung 6 bereitgestellt wird. Zur Verminderung des Wärmeüberganges vom Anlagebereich 13 der Klemmschenkels 12 zum Stutzen 5 sind die einzelnen Klammern 8 jeweils mit einer Ausnehmung 17 versehen, die als Ausschnitt im Federschenkel 11 und/oder im Klemmschenkel 12 zumindest bereichsweise ausgeführt ist. Als alternative Ausführungen zur Verminderung des Wärmeübergangs sind eine abschnittsweise Verminderung des Materialquerschnitts in der Klammer 8 oder eine abschnittsweise Verminderung der Klammerbreite denkbar.

In Fig. 4 ist eine Variante der in der Wandung 3 eingesetzten Heizeinrichtung 6 mit einem plattenförmigen Heizkörper 9 dargestellt. Die zur Befestigung vorgesehenen Klammern 8 sind am Randansatz 10 umlaufend und beabstandet zueinander angeordnet, wobei die jeweiligen Abstände bzw. Lücken zumindest der Breite einer einzelnen Klammern 8 entsprechen. In der vergrößerten Schnittdarstellung gemäß Fig. 5 ist verdeutlicht, dass zwischen Randansatz 10 und dem Stutzen 5 eine Dichtung 7, vorzugsweise als umlaufender Ring ausgebildet, eingesetzt ist. Am Öffnungsrand bzw. am Ansatz des Stutzens 5 ist ein Fortsatz 19 angeformt, der eine Fixierung der Dichtung 7 bereitstellt bzw. verhindert, dass die Dichtung 7 aus dem Spalt zwischen Stutzen 5 und Randansatz 10 zum Laugenbehälterinneren herausrutschen kann. Das umlaufende Spannband 15 drückt die Klammern 8 mit ihrer jeweiligen Anlagefläche 13 gegen den Stutzen 5 wodurch die Befestigung verbessert wird.

In Fig. 6 ist die Laugenbehälterwandung 3 und die noch nicht eingesetzte Heizeinrichtung 6 als Ausschnitt dargestellt. An der Außenseite der Laugenbehälterwandung 3 ist um die Öffnung 4 der Stutzen 5 angeformt, der an seinem äußeren Rand umlaufend Abschnitte mit einer nach außen gerichteten Anformung 14a aufweist. Zwischen zwei benachbarten Abschnitten mit Anformung 14a befindet sich jeweils ein Abschnitt ohne Anformung 14b. Die Heizeinrichtung 6 umfasst einen wärmeerzeugenden plattenförmigen Heizkörper 9, der an seinem äußeren Rand einen umlaufenden nach außen abgewinkelten Randansatz 10 besitzt. Vom Randansatz 10 ausgehend erstreckt sich ein nach außen gebogener Federschenkel 11, der in einen Klemmschenkel 12 übergeht, welcher einen im Wesentlichen ebenen Anlagebereich 13 zur Anlage am Außenumfang 20 des Stutzens 5 besitzt. In Fig. 7 ist das Einsetzen der Heizeinrichtung 6 in die Öffnung 4 bzw. in den Stutzen 5 verdeutlicht. Beim Einsetzen der Heizeinrichtung 6 werden die Klammern 8 mit ihrem Klemmschenkel 12 an die Abschnitte ohne Anformung 14b angesetzt und entsprechend des Weges S1 über die Außenseite 20 des Stutzens 5 geschoben. Anschließend wird die Heizeinrichtung 6 so gedreht, dass der Klemmschenkel den Weg S2 entlang des Außenumfangs 20 des Stutzens bis zum Anschlag 21 zurücklegt. In der Endposition befindet sich der Klemmschenkel 21 hinter der Anformung 14a, so dass die Heizeinrichtung 6 nicht mehr nach außen herausfallen kann.

In Fig. 8 ist die Ausführung mit Mittel zur Sicherung gegen Verdrehen und Kodierungsmittel skizziert. Zur Sicherung gegen Verdrehen ist an der Außenseite 20 des Stutzens 5 zumindest eine Rastkante 22 ein- bzw. angeformt. Während des Verdrehens der Heizeinrichtung 6 schiebt sich eine Klammer 8 über die Rastkante 22 hinweg, bis sie in der Endposition hinter der Rastkante 22 verrastet. Ein Zurückdrehen der Heizeinrichtung 6 in die gelöste Position wird durch dadurch verhindert bzw. zumindest erschwert. Um das Einsetzen der Heizeinrichtung 6 in eine vorgegeben Position zu erleichtern, ist im sichtbaren Bereich der Heizeinrichtung 6 eine Markierung 23 angebracht, die beim Einsetzen mit einer Markierung 24 an der Außenseite der Behälterwandung 3 übereinstimmen muss. Eine weitere Möglichkeit zur Kodierung ist die Ausbildung einer zusätzlichen Zunge 25 im Bereich der Klammern 8, die nur in einer einzigen Position am Stutzen 5 aufgeschoben werden kann und quasi wie ein Schlüssel im Schloss wirkt.

Die oben beschriebene Befestigung der Heizeinrichtung 6 ist ferner in sogenannte Bottichwaschmaschinen mit einem vertikal drehbaren Rührwerk und/oder einer vertikal drehbaren Trommel einsetzbar.

## Patentansprüche

1. Laugenbehälter für eine Wäschebehandlungsmaschine, mit einer in einer unteren Wandung (3) angeordneten Öffnung (4) mit einem nach außen gerichteten Stutzen (5), in welche eine als plattenförmiger Heizkörper (9) mit einem Randansatz (10) ausgebildete Heizeinrichtung (6) zur Aufheizung der im Laugenbehälter (2) befindlichen Flüssigkeit eingesetzt ist, wobei die Heizeinrichtung (6) Befestigungsmittel (8) umfasst, die eine Befestigung der Heizeinrichtung (6) am Stutzen (5) bereitstellen, wobei ferner zwischen dem Innenumfang des Stutzens (5) und dem Außenumfang des Randansatzes (10) der Heizeinrichtung (6) eine umlaufende Dichtung (7) angeordnet ist,
**dadurch gekennzeichnet,**
**dass** die Befestigungsmittel (8) als vom Randansatz (10) ausgehende Klammern (8) ausgebildet sind, die mit korrespondierenden Mitteln (14, 14a) am äußeren Rand des Stutzens (5) eine Befestigung der Heizeinrichtung (6) bereitstellen, wobei die Klammern (8) jeweils zumindest abschnittsweise direkt am Außenumfang des Stutzens (5) anliegen und eine radial zum Inneren der Öffnung (4) gerichtete Krafteinwirkung auf den Stutzen (5) bereitstellen und dass um die Klammern (8) bzw. um die Klemmschenkel (12) der Heizeinrichtung (6) ein umlaufendes Spannband (15) angeordnet ist, welches geeignet ist, den Anpressdruck der Klammern (8) bzw. der Klemmschenkel (12) an den Außenumfang (20) des Stutzens (5) zu verstärken und die Position der Klammern (8) am Außenumfang (20) des Stutzens (5) zu fixieren.

2. Laugenbehälter nach Anspruch 1,
**dadurch gekennzeichnet,**
**dass** die Öffnung (4) und der plattenförmige Heizkörper (9) im Wesentlichen kreisförmig ausgebildet sind.

3. Laugenbehälter nach Anspruch 1,
**dadurch gekennzeichnet,**
**dass** die einen Heizkörper (9) mit dem umlaufenden Randansatz (10) und den Klammern (8) umfassende Heizeinrichtung (6) aus einem einstückigen Stanz-Biegeteil hergestellt ist.

4. Laugenbehälter nach Anspruch 3,
**dadurch gekennzeichnet,**
**dass** die Klammern (8) zwischen Randansatz (10) und einem Anlagebereich (13) am Außenumfang (20) des Stutzens (5) einen Übergangsbereich mit einem geringeren Querschnitt umfassen, so dass sie einen verminderten Wärmeübergang von dem plattenförmigen Heizkörper (9) bzw. dem umlaufenden Randansatz (10) zu den Bereichen (13) der Klammern bereitstellen, die am Außenumfang (20) des Stutzens (5) anliegen.

5. Laugenbehälter nach Anspruch 4,
**dadurch gekennzeichnet,**
**dass** die Klammern (8) jeweils im Bereich zwischen Randansatz (10) und Anlagebereich (13) am Außenumfang des Stutzens (5) zumindest eine Ausnehmung (17) besitzen.

6. Laugenbehälter nach Anspruch 4,
**dadurch gekennzeichnet,**
**dass** die Klammern (8) jeweils im Bereich zwischen Randansatz (10) und Anlagebereich (13) am Außenumfang des Stutzens (5) eine geringere Materialdicke aufweisen.

7. Laugenbehälter nach einem der Ansprüche 3 bis 6,
**dadurch gekennzeichnet,**
**dass** die Klammern (8) vom Randansatz (10) ausgehend jeweils einen Federschenkel (11) und von diesem ausgehend einen Klemmschenkel (12) besitzen, wobei der Federschenkel (11) eine nach außen weisende Biegung aufweist, so dass der daran angeordnete Klemmschenkel (12) zumindest abschnittweise im Wesentlichen parallel beabstandet zum Randansatz (10) verläuft.

8. Laugenbehälter nach Anspruch 1,
**dadurch gekennzeichnet,**
**dass** der Stutzen (5) an seinem äußeren Rand eine umlaufende, im Wesentlichen radial nach außen gerichtete Anformung (14) besitzt, die eine Hinterrastung für die Klammer (8) der eingesetzten Heizeinrichtung (6) bereitstellt.

9. Laugenbehälter nach Anspruch 8,
**dadurch gekennzeichnet,**
**dass** die am Rand des Stutzens (5) nach außen gerichtete Anformung (14a) abschnittsweise ausgeführt ist, so dass die Abschnitte mit einer Anformung (14a) und Abschnitte ohne Anformung (14b) umlaufend abwechselnd angeordnet sind.

10. Laugenbehälter nach einem der Ansprüche 1 bis 9,
**dadurch gekennzeichnet,**
**dass** das Befestigungsmittel (8) abschnittsweise umlaufend ausgebildet ist, so dass das Befestigungsmittel aus mehreren umlaufend und in einem Abstand zueinander angeordneten Klammern (8) besteht, wobei die Klammern (8) derart ausgebildet sind, dass sie in die Abschnitte ohne Anformung (14b) einsetzbar (S1) sind und durch anschließende Verdrehung der Heizeinrichtung (6) um ein vorgegebenes Maß (S2) in die Abschnitte mit nach außen gerichteter Anformung (14a) verfahrbar sind.

11. Laugenbehälter nach Anspruch 10,
**dadurch gekennzeichnet,**
**dass** am Außenumfang des Stutzens (5) zumindest eine Rastkante (21) angeformt ist, die eine Verrastung einer Klammer (8) in Umfangsrichtung bereitstellt, wodurch die eingesetzte Heizeinrichtung (6) gegen Verdrehung gesichert ist.

12. Laugenbehälter nach Anspruch 10,
**dadurch gekennzeichnet,**
**dass** die Heizeinrichtung (6) ein Kodiermittel (22) besitzt, welches den Einsatz und/oder die Befestigung der Heizeinrichtung (6) in einer vorbestimmten Position bereitstellt.

## Claims

1. Suds container for a laundry treatment appliance, comprising an opening (4) which is arranged in a lower wall (3) and has an outwardly directed connecting piece (5) into which a heating device (6), which is formed as a plate-shaped heating member (9) with a rim attachment (10), is inserted for heating the liquid located in the suds container (2), the heating device (6) comprising fastening means (8) which provide fastening of the heating device (6) to the connecting piece (5), a circumferential seal (7) being further arranged between the inner circumference of the connecting piece (5) and the outer circumference of the rim attachment (10) of the heating device (6),
**characterised in that**
the fastening means (8) are formed as clamps (8) which project from the rim attachment (10) and together with corresponding means (14, 14a) on the outer edge of the connecting piece (5) provide fastening of the heating device (6), the clamps (8) each resting directly against the outer circumference of the connecting piece (5) at least in portions and exerting on the connecting piece (5) a force directed radially towards the inside of the opening (4) and **in that** a circumferential tension band (15) is arranged around the clamps (8) and around the clamp legs (12) of the heating device (6), which tension band is suitable for increasing the contact pressure of the clamps (8) and the clamp legs (12) on the outer circumference (20) of the connecting piece (5) and for fixing the position of the clamps (8) on the outer circumference (20) of the connecting piece (5).

2. Suds container according to claim 1,
**characterised in that**
the opening (4) and the plate-shaped heating member (9) are formed in a substantially circular manner.

3. Suds container according to claim 1,
**characterised in that**
the heating device (6), comprising a heating member (9) with the circumferential rim attachment (10) and the clamps (8), is produced from a single-piece stamped bending part.

4. Suds container according to claim 3,
**characterised in that**
between the rim attachment (10) and a contact region (13) on the outer circumference (20) of the connecting piece (5), the clamps (8) encompass a transition region having a smaller cross-section, in such a way that they provide a decreased transfer of heat from the plate-shaped heating member (9) and the circumferential rim attachment (10) to the regions (13) of the clamps which rest against the outer circumference (20) of the connecting piece (5).

5. Suds container according to claim 4,
**characterised in that**
the clamps (8) each have at least one recess (17) in the region between the rim attachment (10) and the contact region (13) on the outer circumference of the connecting piece (5).

6. Suds container according to claim 4,
**characterised in that**
the clamps (8) each have a lower material thickness in the region between the rim attachment (10) and the contact region (13) on the outer circumference of the connecting piece (5)x.

7. Suds container according to any one of claims 3 to 6,
**characterised in that**
the clamps (8) each have a spring leg (11) projecting from the rim attachment (10) and a clamp leg (12) projecting from this spring leg, the spring leg (11) having an outward curvature such that the clamp leg (12) arranged thereon extends substantially parallel to and with spacing from the rim attachment (10) at least in portions.

8. Suds container according to claim 1,
**characterised in that**
the connecting piece (5) has a circumferential moulding (14) which is directed substantially radially outwards and provides rear locking for the clamps (8) of the inserted heating device (6).

9. Suds container according to claim 8,
**characterised in that**
the moulding (14a) directed outwards on the edge of the connecting piece (5) is formed in portions in such a way that portions with a moulding (14a) and portions without a moulding (14b) are arranged alternately in a circumferential manner.

10. Suds container according to any one of claims 1 to 9,
**characterised in that**
the fastening means (8) is formed circumferentially in portions, in such a way that the fastening means consists of a plurality of clamps (8) arranged circumferentially and with spacing from one another, the clamps (8) being formed in such a way that they can be inserted (S1) into the portions without moulding (14b) and guided by subsequent rotation of the heating device (6) by a predetermined amount (S2) into the portions with outwardly directed moulding (14a).

11. Suds container according to claim 10,
**characterised in that**
at least one catch edge (21) is integrally moulded on the outer circumference of the connecting piece (5) and provides locking of a clamp (8) in the circumferential direction, securing the inserted heating device (6) against rotation.

12. Suds container according to claim 10,
**characterised in that**
the heating device (6) has a coding means (22) which provides the introduction and/or fastening of the heating device (6) in a predetermined position.

## Revendications

1. Cuve de lessivage pour une machine de traitement du linge, avec une ouverture (4) disposée dans une paroi inférieure (3), avec une tubulure (5) dirigée vers l'extérieur, dans laquelle est inséré un dispositif de chauffe (6) constitué sous forme de corps de chauffe (9) en forme de plaque avec un épaulement marginal (10), pour le chauffage du liquide présent dans la cuve de lessivage (2), le dispositif de chauffe (6) comprenant des moyens de fixation (8) qui réalisent une fixation du dispositif de chauffe (6) sur la tubulure (5), un joint d'étanchéité (7) périphérique étant en outre disposé entre la périphérie intérieure de la tubulure (5) et la périphérie extérieure de l'épaulement marginal (10) du dispositif de chauffe (6),
**caractérisée en ce que**
les moyens de fixation (8) sont constitués en tant que crampons (8) partant de l'épaulement marginal (10) qui, avec des moyens (14, 14a) correspondants sur le bord extérieur de la tubulure (5), réalisent une fixation du dispositif de chauffe (6), les crampons (8) appuyant respectivement au moins par tronçons directement contre la périphérie extérieure de la tubulure (5) et réalisant sur la tubulure (5) une action de force dirigée dans le sens radial vers l'intérieur de l'ouverture (4), et **en ce que**, autour des crampons (8) ou autour des branches de crampons (12) du dispositif de chauffe (6), il est disposé une bande de serrage (15) périphérique qui convient pour renforcer la pression de compression des crampons (8) ou des branches de crampons (12) sur la périphérie extérieure (20) de la tubulure (5) et pour fixer la position des crampons (8) sur la périphérie extérieure (20) de la tubulure (5).

2. Cuve de lessivage selon la revendication 1,
**caractérisée en ce que**
l'ouverture (4) et le corps de chauffe (9) en forme de plaques sont essentiellement constitués de façon circulaire.

3. Cuve de lessivage selon la revendication 1,
**caractérisée en ce que**
le dispositif de chauffe (6) comprenant un corps de chauffe (9) avec l'épaulement marginal (10) périphérique et les crampons (8) est réalisé à partir d'une partie estampée-pliée d'une seule pièce.

4. Cuve de lessivage selon la revendication 3,
**caractérisée en ce que**
les crampons (8) comprennent, entre l'épaulement marginal (10) et une zone d'appui (13) sur la périphérie extérieure (20) de la tubulure (5), une zone de transition avec une section transversale plus petite de sorte qu'ils réalisent un transfert de chaleur réduit depuis le corps de chauffe (9) en forme de plaque ou l'épaulement marginal (10) périphérique vers les zones (13) des crampons qui appuient contre la périphérie extérieure (20) de la tubulure (5).

5. Cuve de lessivage selon la revendication 4,
**caractérisée en ce que**
les crampons (8) possèdent au moins un creux (17) respectivement dans la zone entre l'épaulement marginal (10) et la zone d'appui (13) sur la périphérie extérieure de la tubulure (5).

6. Cuve de lessivage selon la revendication 4,
**caractérisée en ce que**
les crampons (8) possèdent une épaisseur de matériau plus faible respectivement dans la zone entre l'épaulement marginal (10) et la zone d'appui (13) sur la périphérie extérieure de la tubulure (5).

7. Cuve de lessivage selon une des revendications 3 à 6,
**caractérisée en ce que**,
en partant de l'épaulement marginal (10), les crampons (8) possèdent respectivement une branche de ressort (11) et, en partant de cette branche, une branche de serrage (12), la branche de ressort (11) présentant une courbure dirigée vers l'extérieur de sorte que la branche de serrage (12) qui est disposée dessus est située, au moins par tronçons, de façon essentiellement parallèle à distance de l'épaulement marginal (10).

8. Cuve de lessivage selon la revendication 1,
**caractérisée en ce que**
la tubulure (5) possède sur son bord extérieur une formation (14) périphérique, dirigée essentiellement vers l'extérieur de façon radiale, qui réalise un crantage par l'arrière pour les crampons (8) du dispositif de chauffe (6) introduit.

9. Cuve de lessivage selon la revendication 8,
**caractérisée en ce que**
la formation (14a) dirigée vers l'extérieur sur le bord de la tubulure (5) est réalisée par tronçons de sorte que les tronçons avec une formation (14a) et les tronçons sans formation (14b) sont disposés de façon alternée et périphérique.

10. Cuve de lessivage selon une des revendications 1 à 9,
**caractérisée en ce que**
le moyen de fixation (8) est constitué par tronçons de façon périphérique de sorte que le moyen de fixation est constitué de plusieurs crampons (8) disposés de façon périphérique et espacés les uns par rapport aux autres, les crampons (8) étant constitués de sorte qu'ils peuvent être introduits (S1) dans les tronçons sans formation (14b) et peuvent être déplacés, par une torsion consécutive du dispositif de chauffe (6) égale à une dimension prédéfinie (S2), dans les tronçons avec formation (14a) dirigée vers l'extérieur.

11. Cuve de lessivage selon la revendication 10,
**caractérisée en ce que**,
sur la périphérie extérieure de la tubulure (5), il est formé au moins une arête crantée (21) qui réalise un encliquetage d'un crampon (8) dans la direction périphérique, ce qui bloque contre la torsion le dispositif de chauffe (6) introduit.

12. Cuve de lessivage selon la revendication 10,
**caractérisée en ce que**
le dispositif de chauffe (6) possède un moyen de codage (22) qui réalise la mise en oeuvre et/ou la fixation du dispositif de chauffe (6) dans une position prédéfinie.
